# EUROPÄISCHE PATENTSCHRIFT

(11) **EP 1 008 017 B1**
(45) Veröffentlichungstag und Bekanntmachung des Hinweises auf die Patenterteilung: **02.05.2002**
(21) Anmeldenummer: 97947019.2
(22) Anmeldetag: 22.10.1997
(51) Int. Cl.: G03G 15/00

(54) **VERFAHREN ZUM BETREIBEN EINES DRUCKERS MIT ZWEI DRUCKWERKEN**
METHOD TO OPERATE A PRINTER WITH TWO PRINTING UNITS
PROCEDE PERMETTANT DE FAIRE FONCTIONNER UNE IMPRIMANTE A DEUX GROUPES IMPRIMANTS

(30) Priorität: 22.10.1996 DE 19643635
(43) Veröffentlichungstag der Anmeldung: 14.06.2000
(62) Teilanmeldung aus: 99113944.5
(73) Patentinhaber: Océ Printing Systems GmbH, 85586 Poing (DE)
(72) Erfinder: BÖHMER, Georg, D-81247 München (DE); DIETL, Joseph, D-82008 Unterhaching (DE); HAHN, Hans, D-82008 Unterhaching (DE); HELLER, Bernward, D-85551 Kirchheim (DE); MUGRAUER, Hubert, D-85604 Zorneding (DE); OLBRICH, Otto, D-82024 Taufkirchen (DE); RIGAUER, Reinhold, D-85435 Erding (DE); ROTHEIMER, Otto, D-81479 München (DE); SEEBERGER, Rudolf, D-82166 Lochham (DE)
(74) Vertreter: Schaumburg, Thoenes & Thurn
(86) Internationale Anmeldenummer: DE9702466
(87) Internationale Veröffentlichungsnummer: WO9818054

(56) Entgegenhaltungen:
- DE-A- 3 207 578
- US-A- 4 591 884
- US-A- 5 150 167
- US-A- 5 208 640

## Beschreibung

Die Erfindung betrifft ein Verfahren zum Betreiben eines Druckers oder Kopierers, bei dem einem ersten elektrografischen Druckwerk, welches ein Bildmuster auf ein blattförmiges Material druckt, über einen Eingabeabschnitt blattförmiges Material einzeln nacheinander zugeführt wird, und bei dem das bedruckte Material über einen Ausgabeabschnitt einzeln nacheinander ausgegeben wird.

Bei einem bekannten Hochleistungsdrucker mit nur einem einzigen Druckwerk sind die einzelnen Drucker-Komponenten genau aufeinander abgestimmt, so daß ein sehr zuverlässiger Betriebszustand mit hoher Druckleistung erreicht wird. Um die Druckleistung noch weiter zu steigern, müssen konstruktive Änderungen an diesen Komponenten vorgenommen werden, was zu einem hohen Entwicklungsaufwand führt und die Ausfallwahrscheinlichkeit aufgrund der Umkonstruktion der einzelenen Komponenten erhöht.

Aus der US 4,587,532 ist ein Drucker bekannt, der übereinander angeordnet drei Druckwerke hat, die gemeinsam oder abwechselnd Einzelblätter bedrucken. Die Papierzuführung enthält Weichen, um die Einzelblätter den verschiedenen Druckwerken zuzuführen.

In der DE 34 22 942 A1 wird ein Drucksystem beschrieben, das zwei elektrofotografische Druckstationen besitzt. Bei Auftreten einer Störung in einer Druckstation wird die betreffende Druckstation abgeschaltet, wobei die andere Druckstation ihren Betrieb fortsetzt.

Aus der WO 91/13386 ist eine modular aufgebaute elektrofotografische Druckeinrichtung bekannt, welche zwei Druckmodule enthält. Die Druckmodule können im Simplexbetrieb arbeiten, wobei beiden Druckmodulen Einzelblätter über Weichen zugeführt werden. Ferner ist ein Duplexbetrieb möglich, bei dem die Einzelblätter zunächst dem einen Druckmodul zum Bedrucken mit einem ersten Druckbild zugeführt werden; anschließend kann durch das zweite Druckmodul ein weiteres Druckbild aufgebracht werden. Die Druckmodule sind als separate Baueinheiten zum Befestigen in einem einzigen Gehäuse ausgestaltet.

Aus der DE 34 07 847 A1 ist eine Bildaufzeichnungsvorrichtung mit Mehrfachfunktionen beschrieben. Es sind die Funktionen, wie z.B. Hochgeschwindigkeitsaufzeichnung, Zwei-Seiten-Aufzeichnung und Multiplexaufzeichnung möglich. Das Druckersystem enthält zwei Druckwerke, die über ein Papierführungssystem miteinander verbindbar sind. Das Papierführungssystem ermöglicht auch ein Wenden der Einzelblätter, so daß ein Duplexbetrieb mit Druck auf beiden Seiten möglich ist.

Die US 4,972,236 beschreibt ferner ein Bilderzeugungssystem mit mehreren Druckwerken, die zur Platzersparnis vertikal übereinander angeordnet sind. Bei einem Ausführungsbeispiel sind die Papiertransporte für beide Druckwerke durch einen Verbindungskanal miteinander verbunden.

Aus der US 5,150,167 A ist ein Drucksystem bekannt, welches im wesentlichen gleichartig aufgebaute Druckwerke enthält. Jedem der Druckwerke ist ein eigener Eingabeabschnitt zugeordnet, über dem dem jeweiligen Druckwerk Blattmaterial zugeführt wird. Bei Ausfall eines der Druckwerke, beispielsweise bei einem Papierstau innerhalb der Umdruckzone eines Druckwerks, muß das zweite Druckwerk von dem zugehörigen Papiereingabe-Fach bedient werden. Nachteilig bei dieser Anordnung ist, daß zwei Eingabefächer vorgesehen sein müssen, um die Betriebsbereitschaft des Geräts bei Ausfall eines Druckwerks aufrecht erhalten zu können. Fällt beispielsweise das untere Druckwerk wegen eines Papierstaus aus und ist im oberen Druckwerk das zugehörige Eingabefach leer, so fällt die Druckanordnung vollständig aus.

Aus der US 4,591,884 A und aus der US 5,208,640 A sind eine Vielzahl von Druckwerksvarianten bekannt. Eine multifunktionelle Anordnung, derart, daß sowohl eine Simplex-Betriebsart mit hohem Durchsatz als auch eine Duplexbetriebsart, bei der zwei Druckwerke genutzt werden und eine Notbetriebsart bei Ausfall eines der beiden Druckwerke möglich ist, sind hierbei jedoch nicht vorgesehen.

Es ist Aufgabe der Erfindung, ein Verfahren zum Betreiben eines Druckers oder eines Kopierers anzugeben, das eine hohe Druckleistung bzw. Kopierleistung ermöglicht und zuverlässig arbeitet.

Diese Aufgabe wird durch die Merkmale des Anspruchs 1 gelöst. Vorteilhafte Weiterbildungen sind in den weiteren Ansprüchen angegeben.

Bei dem Verfahren nach der Erfindung werden zwei im wesentlichen gleichartig aufgebaute Druckwerke eingesetzt. Die Komponenten für diese Druckwerke, z.B. die elektronische Ansteuerung, die Entwicklereinheiten, die Tonerzuführ- und Abführeinrichtungen etc., können nahezu unverändert beibehalten werden. Jedes Druckwerk für sich alleine hat also eine sehr hohe Betriebszuverlässigkeit. Beide Druckwerke nutzen einen gemeinsamen Eingabeabschnitt, über den das blattförmige Material zugeführt wird. Ebenso benutzen beide Druckwerke gemeinsam einen Ausgabeabschnitt zum Abführen des bedruckten blattförmigen Materials. Dadurch ist das neue Gerät: sehr kompakt aufgebaut und kann mit geringem Aufwand hergestellt werden. Aufgrund der beiden Druckwerke ist die Druckleistung deutlich erhöht.

Gemäß der Erfindung wird bei gestörtem ersten Druckwerk oder bei gestörtem zweiten Druckwerk das gestörte Druckwerk abgeschaltet, wobei die erste Weiche nur noch blattförmiges Material dem nicht gestörten Druckwerk zuführt. Mithilfe des nicht gestörten Druckwerks kann also noch ein Druckbetrieb aufrechterhalten werden, so daß Druckaufträge bis zum Eintreffen des Reparaturdienstes bearbeitet werden können.

Im sogenannten Simplexbetrieb, bei dem im ungestörten Betrieb dem Eingabeabschnitt blattförmiges Material mit doppelter Umdruckgeschwindigkeit zugeführt wird, kann bei einem gestörten Druckwerk das Zuführen nur noch mit halber Geschwindigkeit gegenüber dem Normalbetrieb erfolgen. Dennoch ist bei dieser Erfindungsvariante ein erheblicher Vorteil gegeben, da der Nutzer des Drucksystems mit verringerter Leistung weiterarbeiten kann.

Auch im Duplexbetrieb, bei dem auf beiden Seiten der Einzelblätter gedruckt wird, kann bei Ausfall eines Druckwerks weitergearbeitet werden. Der Förderweg im Drucken wird dann so eingestellt, daß das ungestörte Druckwerk zunächst eine Seite bedruckt, dann die Einzelblätter gewendet werden und erneut demselben Druckwerk zugeführt werden, um die zweite Seite zu bedrucken.

Durch die Verwendung von zwei Druckwerken in einem einzigen Drucksystem oder Kopiersystem kann also ein redundanter Betrieb aufgebaut werden. Durch diesen Redundanzbetrieb wird die Ausfallwahrscheinlichkeit des gesamten Drucksystems oder Kopiersystems erheblich reduziert. Nach den Regeln der Stochastik ist die Funktionswahrscheinlichkeit in redundanten Systemen, bei der mindestens eines der beiden Druckwerke voll funktionsfähig ist, gleichgültig welches, wie folgt definiert:$\text{Pred. = P1 x (1-P2) x 2 + P1 x P2,}$ worin Pred. die Funktionswahrscheinlichkeit des gesamten Drucksystems oder Kopiersystems, P1 die Funktionswahrscheinlichkeit des ersten Druckwerks und P2 die Funktionswahrscheinlichkeit des zweiten Druckwerks ist.

Geht man von einer Funktionswahrscheinlichkeit von z.B. 90 % für jedes Druckwerk aus, so steigt gemäß dieser Formel die Funktionswahrscheinlichkeit für einen redundanten eingeschränkten Betrieb auf 99 % an. Wie erwähnt wird zwar die Druckleistung bei Ausfall eines Druckwerks reduziert, der völlige Ausfall des Drucksystems oder Kopiersystems wird jedoch mit sehr hoher Wahrscheinlichkeit vermieden, was für den Anwender zur Ausführung seiner Aufträge eine hohe Sicherheit bedeutet.

Eine Ausführungsform der Erfindung sieht vor, daß der Eingabeabschnitt eine Weiche enthält, die blattförmiges Material entweder dem ersten Umdruck-Transportweg oder dem zweiten Umdruck-Transportweg zuführt. Bei dieser Ausführungsform wird die Betriebsart Simplexdruck mit einer Farbe realisiert, d.h. zugeführtes blattförmiges Material, z.B. Einzelblätter aus Papier werden vom ersten Druckwerk oder vom zweiten Druckwerk auf einer Seite bedruckt. Bei einer Weiterbildung führt die Weiche blattförmiges Material abwechselnd dem ersten Umdruck-Transportweg und dem zweiten Umdruck-Transportweg zu. Da jedes Druckwerk mit derselben Umdruckgeschwindigkeit das blattförmige Material bedruckt und zwei Druckwerke parallel angeordnet sind, verdoppelt sich insgesamt die Druckleistung im Gerät. Es können demnach Einzelblätter mit der doppelten Druckgeschwindigkeit zugeführt und wieder abgeführt werden.

Ein anderes Ausführungsbeispiel sieht vor, daß der erste Umdruck-Transportweg und der zweite Umdruck-Transportweg durch einen Verbindungskanal verbunden sind, durch welchen blattförmiges Material in eine oder in beiden Transportrichtungen förderbar ist. Durch diese Maßnahmen kann bedrucktes Material vom ersten Druckwerk dem zweiten Druckwerk sowie vom zweiten Druckwerk dem ersten Druckwerk zugeführt werden, um es zu bedrucken. Durch den Verbindungskanal ist also eine Rückführung geschaffen, welche die beiden Druckwerke miteinander verbindet, wodurch vielfältige Druckprozesse ermöglicht werden.

Eine weitere Ausführungsform sieht vor, daß das blattförmige Material beim Transport vom ersten Umdruck-Transportweg zum zweiten Umdruck-Transportweg gewendet wird. Auf diese Weise kann jedes Druckwerk die Vorderseite und auch die Rückseite eines Einzelblattes bedrucken. Wenn für die beiden Druckwerke Entwicklerstationen mit unterschiedlichen Farben verwendet werden, so können auf jeder Seite des Einzelblattes zwei Bildmuster mit zwei verschiedenen Farben gedruckt werden, d.h. es kann ein sogenannter Zweifarben-Duplexbetrieb, auch Duplex-Farbspot-Betrieb genannt, verwirklicht werden.

Trotz technischer Verbesserungen an den Druckwerken können Schäden und Ausfälle nie ganz ausgeschlossen weiden, da solche teilweise durch fehlerhafte Anwendungen oder Bedienfehler verursacht werden. Um nun die Ausfallzeiten eines solchen Drucksystems zu verkürzen, wird von den verschiedenen Geräteherstellern für Hochleistungsdrucker und Kopierer ein sehr schnell reagierender Servicebetrieb mit Bereitschaftsdienst unterhalten. Der Aufwand für diesen Servicebetrieb ist sehr hoch. Bei der vorliegenden Erfindung ist es nun möglich, die Gesamtausfallwahrscheinlichkeit des Betriebs solcher Geräte erheblich zu reduzieren.

Ausführungsbeispiele der Erfindung werden im folgenden anhand der Zeichnung erläutert. Darin zeigen:
- Figur 1: schematisch den Aufbau eines Hochleistungsdruckers, bei dem die Erfindung verwirklicht ist,
- Figur 2: schematisch die Betriebsart Simplexdruck mit dem unteren Druckwerk,
- Figur 3: schematisch die Betriebsart Simplexdruck mit dem oberen Druckwerk,
- Figur 4: die Betriebsart abwechselnder Simplexdruck,
- Figur 5: die Betriebsart Duplexdruck,
- Figur 6: die Betriebsart Zweifarben-Simplexdruck, und
- Figur 7: schematisch die Betriebsart Zweifarben-Duplexdruck.

In Figur 1 ist ein Hochleistungsdrucker 10 dargestellt, der zum schnellen Drucken von Einzelblättern aus Papier dient. Der Hochleistungsdrucker 10 enthält ein erstes, unteres Druckwerk D1 sowie ein zweites, oberes Druckwerk D2. Beide Druckwerke D1, D2 arbeiten nach dem bekannten elektrografischen Verfahren mit gleicher Umdruckgeschwindigkeit. Den Druckwerken D1, D2 sind Fixiereinrichtungen nachgeschaltet, die schematisch in der Figur 1 durch zwei Rollenpaare 12, 14 angedeutet sind. An den Hochleistungsdrucker 10 ist eine Papiereingabe 16 angeschlossen, die mehrere Vorratsbehälter 18 bis 24 mit Einzelblättern sowie einen externen Papiereingabekanal 26 enthält, über den von außen Einzelblätter zugeführt werden können. Über einen Transportkanal werden Einzelblätter einem Eingabeabschnitt 28 zugeführt. Ausgabeseitig ist an den Hochleistungsdrucker 10 eine Papierausgabe 30 angeschlossen, die mehrere Ausgabebehälter 32 bis 36 enthält. Ferner sind zwei Ausgabekanäle 38, 40 vorgesehen, über die Einzelblätter an weiterverarbeitende Stationen ausgegeben werden können. Der Hochleistungsdrucker 10 gibt die bedruckten Einzelblätter über den Ausgababschnitt 42 ab.

Im Inneren des Hochleistungsdruckers 10 sind Transportwege für den Transport der Einzelblätter angeordnet, durch die verschiedene Betriebsarten des Hochleistungsdruckers realisiert werden. Den Druckwerken D1, D2 sind jeweils Umdruck-Transportwege 44, 46 zugeordnet, die jeweils durch Antriebe so eingestellt sind, daß die zugeführten Einzelblätter an den Druckwerken D1, D2 ihre Umdruckgeschwindigkeit haben. Beide Umdruck-Transportwege 44, 46 sind über einen Verbindungskanal 48 miteinander verbunden. Der Transportweg um das erste Druckwerk D1 ist zu einem Ring durch einen Zuführkanal 50 ergänzt, über den auch Einzelblätter vom Eingabeabschnitt 28 dem zweiten Umdruck-Transportweg 46 zugeführt werden können. Der Transportweg für das zweite Druckwerk D2 wird auf ähnliche Weise zu einem Ring durch einen Abführkanal 52 ergänzt, über den vom Druckwerk D1 bedruckte Einzelblätter dem Ausgabeabschnitt 42 zugeführt werden können.

Zwischen dem Eingabeabschnitt 28, dem ersten Umdruck-Transportweg 44 und dem Zuführkanal 50 ist eine erste Weiche W1 angeordnet, die es ermöglicht, daß Einzelblätter vom Eingabeabschnitt 28 wahlweise dem ersten Umdruck-Transportweg 44 oder dem Zuführkanal 50 zugeführt werden. Eine weitere Variante besteht darin, daß auf dem Zuführkanal 50 in Richtung der Weiche W1 transportierte Einzelblätter dem ersten Umdruck-Transportweg 44 zugeführt werden können.

Weiterhin sind eine zweite Weiche W2 und eine dritte Weiche W3 an den Enden des Verbindungskanals 48 angeordnet und verbinden jeweils die angrenzenden Transportwege 44, 48, 52 bzw. 46, 48, 50. Eine vierte Weiche W4 befindet sich in der Nähe des Ausgabeabschnitts 42 und verbindet die angrenzenden Transportwege. Die Papierausgabe 30 enthält eine fünfte Weiche W5, die als Wendevorrichtung arbeitet. Ferner ist noch auf eine Aussteuereinrichtung 54 hinzuweisen, der über eine Weiche W6 Ausschuß-Einzelblätter zugeführt werden.

Durch die in Figur 1 beschriebene Anordnung können verschiedene Betriebsarten des Hochleistungsdruckers 10 verwirklicht werden. In den nachfolgenden Figuren 2 bis 7 sind die verschiedenen Betriebsarten schematisch dargestellt. Die jeweilige Förderung der Einzelblätter wird anhand von Pfeilen verdeutlicht.

In Figur 2 ist schematisch der Simplexdruck mit nur einem Druckwerk dargestellt. Bei diesem Simplexdruck wird nur eine Seite eines Einzelblattes bedruckt. Das Einzelblatt gelangt über den Eingabeabschnitt 28 und die entsprechend geschaltete Weiche W1 entlang dem Pfeil P1 zum ersten Umdrucktransportweg 44 und wird an dem Druckwerk D1 bedruckt. Anschließend wird das Einzelblatt entlang dem Abführkanal 52 (Pfeil P2) über den Ausgabeabschnitt 42 in die Papierausgabe 30 ausgegeben (Pfeil P3).

Figur 3 zeigt den Simplexdruck mit dem oberen, zweiten Druckwerk D2. Der Transport des Einzelblattes erfolgt über den Zuführkanal 50 (Pfeil P4), den zweiten Umdruck-Transportweg (Pfeil P5) zur Papierausgabe 30 (Pfeil P6).

Beim abwechselnden Simplexdruck mit erhöhter Druckleistung werden über den Eingabeabschnitt 28 Einzelblätter mit mindestens der doppelten Umdruckgeschwindigkeit der Druckwerke D1, D2 zugeführt. Figur 4 zeigt schematisch den Transport der Einzelblätter. Die Weiche W1 führt abwechselnd dem Zuführkanal 50 bzw. dem ersten Umdruck-Transportweg 44 Einzelblätter zu (Pfeile P7, P8). Die Einzelblätter werden auf ihrem Transport bis zu den Druckwerken D1, D2 auf Umdruckgeschwindigkeit abgebremst, dort jeweils auf der Vorderseite bedruckt und anschließend zur Weiche W4 weiter gefördert. Bei dieser Weiterförderung gemäß den Pfeilen P9, P10 werden die Einzelblätter auf mindestens die doppelte Umdruckgeschwindigkeit beschleunigt, so daß sie am gemeinsamen Ausgabeabschnitt über die Weiche W4 mit Abstand voneinander ausgegeben und in der Papierausgabe 30 nacheinander mit mindestens der doppelten Umdruckgeschwindigkeit gemäß dem Pfeil P11 weitertransportiert werden können.

Bei der sogenannten Betriebsart "abwechselnder Simplexdruck" ist also erfindungsgemäß vorgesehen, daß in der Papiereingabe 16 die Einzelblätter zum Eingabeabschnitt 28 mit mindestens der doppelten Umdruckgeschwindigkeit den Druckwerken D1, D2 zugeführt werden. Auch in der Papierausgabe 30 werden die Einzelblätter ebenfalls mit mindestens der doppelten Geschwindigkeit weitergefördert und abgelegt. Durch diese Maßnahmen treffen die Einzelblätter am gemeinsamen Eingabeabschnitt 28 und am gemeinsamen Ausgabeabschnitt 42 ein, ohne daß eine Kollision von Einzelblättern und demzufolge ein Papierstau auftreten kann. Vorzugsweise sind die Transportwege für die dem ersten Druckwerk D1 zugeführten Einzelblätter und die dem zweiten Druckwerk D2 zugeführten Einzelblätter symmetrisch ausgelegt oder zumindest gleich lang, so daß auf beiden Transportwegen die Einzelblätter mit dem gleichen Geschwindigkeitsprofil abgebremst und beschleunigt werden können. Dadurch ist es möglich, die zum Transport erforderlichen Antriebe und Vorrichtungen gleichartig aufzubauen. Weiterhin ist es möglich, gleichartige Steuerungen zu verwenden.

Figur 5 zeigt schematisch den Duplex-Druckbetrieb, bei dem die Einzelblätter beidseitig bedruckt werden. Die dem Eingabeabschnitt 28 zugeführten Einzelblätter werden durch die erste Weiche W1 dem ersten Umdruck-Transportweg 44 zugeführt (Pfeil P13). Nach dem Bedrucken durch das Druckwerk D1 wird das jeweilige Einzelblatt eine Wendestrecke gemäß dem Pfeil P14 über die Weiche W2 hinausgefördert. Diese Wendestrecke ist ein Teil des Abführkanals 52. Anschließend wird die Förderrichtung gemäß Pfeil P15 umgekehrt, und die Weiche W2 leitet dann das Einzelblatt gemäß dem Pfeil P16 in den Verbindungskanal 48. Das Einzelblatt wird dann von der Weiche W3 in Richtung des Pfeils P17 zum zweiten Umdruck-Transportweg 46 umgelenkt. Dem Druckwerk D2 wird also die noch nicht bedruckte Rückseite des Einzelblattes zum Bedrucken zugeführt. Anschließend werden die Einzelblätter gemäß dem Pfeil P18 der Weiche W4 zugeführt und in die Papierausgabe 30 entlang dem Pfeil P19 transportiert. Da das Einzelblatt in diesem Zustand mit seiner Rückseite nach oben transportiert wird, ist es vor dem Ablegen in den Fächern 32 bis 36 noch zu wenden. Hierzu dient die Weiche W5. Das Einzelblatt wird zunächst durch die Weiche W5 in Richtung des Pfeils P20 für eine vorbestimmte Wendestrecke geführt. Dann wird die Transportrichtung gemäß dem Pfeil P21 umgekehrt und die Weiche W5 fördert das Einzelblatt in Richtung des Pfeils P22, woraufhin es in den Ablagefächern 32 bis 36 seitenrichtig abgelegt wird.

Wie zu erkennen ist, arbeitet die Weiche W2 als Wendevorrichtung, um dem Druckwerk D2 die Rückseite des Einzelblattes zuzuführen. Alternativ kann zum Wenden auch die Weiche W3 eingesetzt werden. Das das Druckwerk D1 verlassende Einzelblatt wird dann über die Weiche W2, den Verbindungskanal 48 der Weiche W3 und dann für eine kurze Wendestrecke entlang dem Zuführkanal 50 in Richtung der Weiche W1 geführt. Anschließend wird die Transportrichtung umgekehrt und die Weiche W3 leitet das Einzelblatt in Richtung des Druckwerks D2 mit seiner Rückseite nach oben.

Figur 6 zeigt schematisch eine weitere Betriebsart, den Zweifarben-Simplexdruck, bei dem die Vorderseite eines Einzelblattes mit zwei Bildmustern verschiedener Farbe bedruckt wird. Die beiden Druckwerke D1, D2 drucken Bildmuster verschiedener Farbe. Bei der genannten Betriebsart Zweifarben-Simplexdruck wird das Einzelblatt über die Weiche W1 dem Druckwerk D1 zugeführt (Pfeil P25). Anschließend wird das Einzelblatt über die Weiche W2 dem Verbindungskanal 48 ohne Wenden und dann über die Weiche W3 dem Druckwerk D2 zugeführt (Pfeile P26, P27). Das Druckwerk D2 bedruckt die Vorderseite mit einer von der Farbe des Druckwerks D1 verschiedenen Farbe. Anschließend wird das Einzelblatt über die Weiche W4 an die Papierausgabe 30 ausgegeben (Pfeil P28).

Figur 7 zeigt schematisch den Transportweg eines Einzelblattes bei der Betriebsart Zweifarben-Duplexdruck, bei der die Vorderseite und die Rückseite eines Einzelblattes mit Bildmustern verschiedener Farbe bedruckt werden. Voraussetzung hierfür ist, daß die Druckwerke D1 und D2 verschiedenfarbige Druckbilder drucken. Zum zweifarbigen Bedrucken der Vorderseite wird wie bei der Betriebsart Zweifarben-Simplexdruck gemäß Figur 6 vorgegangen. Die Pfeile P25, P26, P27 und P28 veranschaulichen den Transportweg. Anschließend wird das Einzelblatt erneut dem Druckwerk D1 zugeführt. Die Pfeile P29 bis P36 veranschaulichen den Transportweg des Einzelblattes zum Bedrucken der Rückseite. Damit diese Rückseite dem Druckwerk D1 zugeführt wird, muß auf dem Transportweg zwischen dem Druckwerk D2 und dem Druckwerk D1 das Einzelblatt gewendet werden. Dieses Wenden kann z.B. an der Weiche W4, der Weiche W2 oder der Weiche W3 erfolgen.

Bei einem bevorzugten Ausführungsbeispiel der Erfindung erfolgt das Wenden mithilfe der Weiche W4, d.h das Einzelblatt wird zunächst für eine kurze Wendestrecke in Richtung der Weiche W5 transportiert, dann die Transportrichtung umgekehrt und das Einzelblatt in Richtung der Weiche W2 weitergefördert. Nach dem Transport in die Papierausgabe 30 gemäß dem Pfeil P36 erfolgt ein weiteres Wenden durch die Weiche W5 und anschließend die seitenrichtige Ablage des doppelseitig mit jeweils zwei Farbbildern bedruckten Einzelblattes.

Ein alternativer Transport des Einzelblattes durch den Hochleistungsdrucker 10 zur Realisierung der Betriebsart Zweifarben-Duplexdruck kann in der folgenden Weise erfolgen. Zunächst wird das Einzelblatt vom Eingabeabschnitt 28 über die Weiche W1 dem Druckwerk D1 zugeführt, seine Vorderseite bedruckt und anschließend über die Weichen W2 und W3 zum Wenden kurz in Richtung der Weiche W1 geleitet. Nach dem Passieren der Weiche W3 wird die Transportrichtung in Richtung Druckwerk D2 geändert und das Einzelblatt auf dem Umdruck-Transportweg 46 gefördert. Die Weiche W3 dient also als Wendestation. Am Druckwerk D2 wird demnach die Rückseite des Einzelblattes bedruckt. Danach wird das Einzelblatt über die Weichen W4, W2, W3 und W1 erneut dem ersten Druckwerk D1 zugeführt, um nunmehr die Rückseite zu bedrucken. Das Einzelblatt muß hierzu gewendet werden. Dies erfolgt an Weiche W4, wobei es kurz in Richtung Weiche W5 gefördert, die Transportrichtung umgekehrt und in Richtung Weiche W2 im gewendeten Zustand transportiert wird. Nach dem Bedrucken der Rückseite des Einzelblattes im Druckwerk D1 wird das Einzelblatt über die Weichen W2 und W3 dem Druckwerk D2 zugeführt, wobei es gewendet wird. Nunmehr wird die Vorderseite vom Druckwerk D2 bedruckt. Anschließend wird das Einzelblatt über die Weiche W4 zu den Ablagefächern 32 bis 36 geführt. Da es nunmehr lagerichtig, d.h. mit der Oberseite nach oben in die Ablage 30 gelangt, muß es nicht erneut durch die Weiche W5 gewendet werden.

Wie weiter oben bereits erwähnt, kann mit dem Hochleistungsdrucker 10 auch bei Ausfall eines Druckwerks D1 oder D2 ein eingeschränkter Druckbetrieb aufrechterhalten werden. In der Betriebsart Simplexdruck (Figur 2) kann z.B. bei Ausfall des Druckwerks D2 die Weiche W1 so eingestellt werden, daß sie ausschließlich dem Druckwerk D1 Einzelblätter zuführt. Das Druckwerk D2 wird abgeschaltet und der zweite Umdruck-Transportweg 46 nicht benutzt. Die vom Druckwerk D1 bedruckten Einzelblätter werden über die Weiche W2 und W4 an die Papierausgabe 30 ausgegeben. Der Hochleistungsdrucker 10 arbeitet in diesem Betriebszustand nur noch mit gegenüber ungestörtem Betrieb halber Fördergeschwindigkeit der Einzelblätter.

Für den Fall, daß bei der Betriebsart Simplexdruck das erste Druckwerk D1 ausfällt, wird dieses abgeschaltet. Die Weichen W1 und W3 führen dann Einzelblätter über den Zufuhrkanal 50 und dem zweiten Umdruck-Transportweg 46 dem zweiten Druckwerk D2 zu. Danach werden die bedruckten Einzelblätter über die Weiche W4 an die Papierausgabe 30 ausgegeben.

Auch bei der Betriebsart Duplexdruck mit Druck auf Vorderseite und Rückseite der Einzelblätter kann bei Ausfall eines Druckwerks D1 oder D2 ein eingeschränkter Duplex-Druckbetrieb aufrechterhalten werden. Wenn z.B. bei einem Duplexbetrieb (vgl. Figur 5) das obere, zweite Druckwerk D2 ausfällt, so wird dieses abgeschaltet. Die Einzelblätter werden weiterhin über die Weiche W1 dem Druckwerk D1 zugeführt. Danach werden die Einzelblätter über die zweite Weiche W2 in Richtung vierte Weiche W4 transportiert (Pfeil P14). Nach dem Passieren der zweiten Weiche W2 wird die Transportrichtung (Pfeil P15) umgekehrt, und die Einzelblätter über die dritte Weiche W3 und die erste Weiche W1 dem ersten Druckwerk D1 erneut zugeführt. Aufgrund des Wendevorgangs durch die Transportrichtungsumkehr an der Weiche W2 wird nunmehr die Rückseite durch das erste Druckwerk D1 bedruckt. Anschließend wird das blattförmige Material über die zweite Weiche W2 und die vierte Weiche W4 wieder ausgegeben.

Wenn das erste Druckwerk D1 gestört ist und das zweite Druckwerk D2 noch voll funktionsfähig ist, so kann über die Transportstrecken 46, 52 und 48 dennoch ein Duplexbetrieb mit dem zweiten Druckwerk D2 aufrechterhalten werden. Die Einzelblätter werden über die Weichen W1 und W3 dem zweiten Druckwerk D2 zugeführt. Die bedruckten Einzelblätter werden über die Weiche W4 fur einen kurzen Abschnitt in Richtung der Weiche W5 gefuhrt. Die Transportrichtung wird umgekehrt und das jeweilige Einzelblatt in Richtung der Weiche W2 geführt. Durch die Transportrichtungsumkehr an der Weiche W4 wird das Einzelblatt gewendet. Anschließend wird das Einzelblatt über den Verbindungskanal 48 und die Weiche W3 dem Druckwerk D2 erneut zugeführt und nunmehr die Rückseite bedruckt. Anschließend wird das beidseitig bedruckte Einzelblatt über die Weiche W4 ausgegeben und bei Bedarf an der Weiche W5 gewendet und anschließend in einem der Ausgabebehälter 32 bis 36 abgelegt.

Durch den beschriebenen Redundanzbetrieb mit einem gestörten und einem voll funktionsfähigen Druckwerk wird die Funktionswahrscheinlichkeit für den Betrieb des gesamten Hochleistungsdruckers erhöht. In der Praxis kann der Nutzer des Hochleistungsdruckers seinen Auftrag trotz eines gestörten Druckwerks weiter bearbeiten, bis der gerufene Reparaturdienst beide Druckwerke wieder in einen funktionsfähigen Zustand bringt.

## Patentansprüche

1. Verfahren zum Betreiben eines Druckers oder Kopierers,
bei dem einem ersten elektrografischen Druckwerk (D1), welches ein Bildmuster auf ein blattförmiges Material druckt, über einen Eingabeabschnitt blattförmiges Material einzeln nacheinander zugeführt wird,
das bedruckte Material über einen Ausgabeabschnitt (42) einzeln nacheinander ausgegeben wird,
wobei einem im wesentlichen gleichartigen zweiten Druckwerk (D2) über denselben Eingabeabschnitt (28) blattförmiges Material zugeführt wird,
das vom zweiten Druckwerk (D2) bedruckte blattförmige Material über den gemeinsamen Ausgabeabschnitt (42) ausgegeben wird,
und bei dem zwischen
a) einer Simplex-Betriebsart, in der ein gegenüber dem Durchsatz eines einzigen Druckwerks erhöhter Durchsatz an blattförmigem Material erzeugt wird, indem den beiden Druckwerken (D1, D2) wechselweise über eine Weiche (W1) im Eingabeabschnitt (28) blattförmiges Material zugeführt wird,
b) einer Duplex-Betriebsart, bei der vom Eingabeabschnitt (28) und dem ersten Druckwerk (D1) blattförmiges Material zugeführt wird und das Material vom ersten Umdrucktransportweg (44) über einen Verbindungskanal (48) dem zweiten Umdruck-Transportweg (46) des zweiten Druckwerks (D2) zum Bedrucken der Rückseite des Materials zugeführt wird und
c) einer Notbetriebsart, in der bei gestörtem ersten Druckwerk (D1) oder bei gestörtem zweiten Druckwerk (D2) das gestörte Druckwerk (D1, D2) abgeschaltet wird und die Weiche (W1) nur noch blattförmiges Material dem nicht gestörten Druckwerk (D1, D2) zuführt,
umgeschaltet wird.

2. Verfahren nach Anspruch 1, **dadurch gekennzeichnet, daß** in der Simplex-Betriebsart mit erhöhtem Durchsatz dem ersten Druckwerk (D1) blattförmiges Material nur über den ersten Umdruck-Transportweg (44) und dem zweiten Druckwerk (D2) das blattförmige Material nur über den separaten zweiten Umdruck-Transportweg (46) zugeführt wird.

3. Verfahren nach einem der Ansprüche 1 oder 2, **dadurch gekennzeichnet, daß** im Zustand mit einem gestörten Druckwerk (D1, D2) das blattförmige Material nur noch mit gegenüber Normalbetrieb halber Fördergeschwindigkeit zugeführt wird.

4. Verfahren nach einem der Ansprüche 1 bis 3, **dadurch gekennzeichnet, daß** der Umdruck-Transportweg (44) des ersten Druckwerks (D1) und der Umdruck-Transportweg (46) des zweiten Druckwerks (D2) durch den gemeinsamen Verbindungskanal (48) sowie durch je einen weiteren Kanal (50, 52) zu je einem Ring ergänzt sind.

5. Verfahren nach Anspruch 4, **dadurch gekennzeichnet, daß** im Verbindungskanal (48) blattförmiges Material in einer Transportrichtung gefördert wird.

6. Verfahren nach einem vorhergehenden Ansprüche, **dadurch gekennzeichnet, daß** blattförmiges Material an einem Ende des Verbindungskanals (48) gewendet wird.

7. Verfahren nach Anspruch 6, **dadurch gekennzeichnet, daß** das blattförmige Material beim Transport vom ersten Umdruck-Transportweg (44) zum zweiten Umdruck-Transportweg (46) durch eine Wendevorrichtung (W2, W3, W4) gewendet wird.

8. Verfahren nach Anspruch 7, **dadurch gekennzeichnet, daß** die Wendevorrichtung eine Weiche (W2, W3, W4) enthält, daß das blattförmige Material zum Wenden zunächst an der Weiche (W2, W3, W4) vorbei auf einem ersten Transportweg in einer Transportrichtung in einen Wendeabschnitt transportiert wird, daß danach die Transportrichtung umgekehrt wird, und daß die Weiche (W2, W3, W4) das blattförmige Material zu einem zweiten Transportweg in der anderen Transportrichtung fördert.

9. Verfahren nach einem der vorhergehenden Ansprüche, **dadurch gekennzeichnet, daß** im Duplex-Druckbetrieb das blattförmige Material zunächst dem ersten Umdruck-Transportweg (44) und dann dem zweiten Umdruck-Transportweg (46) zugeführt wird, daß das durch das zweite Druckwerk (D2) bedruckte blattförmige Material wieder dem ersten Umdruck-Transportweg (44) unter Wenden zugeführt wird, und daß abschließend das blattförmige Material dem zweiten Umdruck-Transportweg (46) ohne Wenden zugeführt und dann ausgegeben wird.

10. Verfahren nach einem der vorhergehenden Ansprüche, **dadurch gekennzeichnet, daß** der erste Umdruck-Transportweg (44), der Verbindungskanal (48) und ein Zuführkanal (50) einen geschlossenen Transportweg bilden, wobei der Zuführkanal in beiden Richtungen blattförmiges Material transportieren kann und blattförmiges Material dem zweiten Umdruck-Transportweg (46) zuführt.

11. Verfahren nach einem der vorhergehenden Ansprüche, **dadurch gekennzeichnet, daß** der zweite Umdruck-Transportweg (46), der Verbindungskanal (48) und ein Abführkanal (52) für blattförmiges Material einen geschlossenen Transportweg bilden, wobei der Abführkanal (52) blattförmiges Material in beiden Richtungen fördern kann und den ersten Umdruck-Transportweg mit dem Ausgabeabschnitt verbindet.

12. Verfahren nach einem der vorhergehenden Ansprüche, **dadurch gekennzeichnet, daß** in Förderrichtung des blattförmigen Materials nach dem Ausgabeabschnitt (42) eine Wendeeinrichtung (W5) angeordnet wird, die das blattförmige Material vor dem Ablegen wendet.

13. Verfahren nach Anspruch 8, **dadurch gekennzeichnet, daß** zusätzlich zu der im Eingabeabschnitt (28) angeordneten ersten Weiche (W1) an der Verbindungsstelle zwischen dem ersten Umdruck-Transportweg (44) und dem Verbindungskanal (48) und dem Abführkanal (52) eine zweite Weiche (W2) angeordnet wird, daß an der Verbindungsstelle zwischen Verbindungskanal (4B), zweitem Umdruck-Transportweg (46) und Zuführkanal (50) eine dritte Weiche (W3) angeordnet wird, und daß an der Verbindungsstelle zwischen zweitem Umdruck-Transportweg (46) und Abführkanal (52) eine vierte Weiche (W4) angeordnet wird, wobei eine der zweiten, dritten oder vierten Weichen (W2, W3, W4) als Weiche der Wendevorrichtung verwendet wird.

14. Verfahren nach Anspruch 13, **dadurch gekennzeichnet, daß** bei der Betriebsart Duplexdruck mit Druck auf beiden Seiten der Einzelblätter das blattförmige Material über den Eingabeabschnitt (28) und die erste Weiche (W1) dem ersten Druckwerk (D1) zugeführt und dort die erste Seite bedruckt wird,
daß das blattförmige Material über die zweite Weiche (W2) und die dritte Weiche (W3) zum zweiten Druckwerk (D2) transportiert wird und dann dort die erste Seite bedruckt wird,
daß zum Bedrucken der zweiten Seite das blattförmige Material zur vierten Weiche (W4) transportiert wird, nach dem Passieren der vierten Weiche (W4) das blattförmige Material in einen Wendeabschnitt transportiert, die Transportrichtung umgekehrt und in Richtung der zweiten Weiche (W2) geändert wird, daß das blattförmige Material über die dritte Weiche (W3) und die erste Weiche (W1) dem ersten Druckwerk (D1) zugeführt und die zweite Seite bedruckt wird,
daß das blattförmige Material über die zweite Weiche (W2) und die dritte Weiche (W3) dem zweiten Druckwerk (D2) zugeführt und die zweite Seite bedruckt wird, und
daß das blattförmige Material über die vierte Weiche (W4) ausgegeben wird.

15. Verfahren nach Anspruch 13, **dadurch gekennzeichnet, daß** bei der Betriebsart Duplexdruck mit Druck auf beiden Seiten der Einzelblätter das blattförmige Material über den Eingabeabschnitt (28) und die erste Weiche (W1) dem ersten Druckwerk (D1) mit der Vorderseite zugeführt und dort die Vorderseite bedruckt wird,
daß das blattförmige Material über die zweite Weiche (W2) und die dritte Weiche (W3) unter Wenden zum zweiten Druckwerk (D2) transportiert und dann die Rückseite bedruckt wird,
daß das blattförmige Material mit seiner Rückseite über die vierte Weiche (W4), die zweite Weiche (W2), die dritte Weiche (W3) und die erste Weiche (W1) dem ersten Druckwerk (D1) zugeführt und bedruckt wird,
daß das blattförmige Material über die zweite Weiche (W2) und die dritte Weiche (W3) dem zweiten Druckwerk (D2) unter Wenden zugeführt und die Vorderseite bedruckt wird, und
daß das blattförmige Material über die vierte Weiche (W4) ausgegeben wird.

16. Verfahren nach einem der vorhergehenden Ansprüche 14 oder 15, **dadurch gekennzeichnet, daß** bei gestörtem erstem Druckwerk (D1) oder bei gestörtem zweiten Druckwerk (D2) das gestörte Druckwerk (D1, D2) abgeschaltet wird und der Duplexbetrieb ausschließlich durch das ungestörte Druckwerk (D1, D2) erfolgt.

17. Verfahren nach Anspruch 16, **dadurch gekennzeichnet, daß** im Duplexbetrieb mit abgeschaltetem zweiten Druckwerk (D2) das blattförmige Material über den Eingabeabschnitt (28) und die erste Weiche (W1) dem ersten Druckwerk (D1) zugeführt und dort die erste Seite bedruckt wird,
daß das blattförmige Material über die zweite Weiche (W2) in Richtung vierter Weiche (W4) transportiert wird, nach dem Passieren der zweiten Weiche (W2) das blattförmige Material in einen Wendeabschnitt (52) transportiert, die Transportrichtung umgekehrt und in Richtung der dritten Weiche (W3) geändert wird, daß das blattförmige Material über die dritte Weiche (W3) und die erste Weiche (W1) dem ersten Druckwerk (D1) erneut zugeführt und die zweite Seite bedruckt wird, und
daß das blattförmige Material über die zweite Weiche (W2) und die vierte Weiche (W4) ausgegeben wird.

18. Verfahren nach Anspruch 16, **dadurch gekennzeichnet, daß** im Duplexbetrieb mit abgeschaltetem ersten Druckwerk (D1) das blattförmige Material über den Eingabeabschnitt (28), die erste Weiche (W1) und die dritte Weiche (W3) dem zweiten Druckwerk (D2) zugeführt und dort die erste Seite bedruckt wird,
daß zum Bedrucken der zweiten Seite das blattformige Material zur vierten Weiche (W4) transportiert wird, nach dem Passieren der vierten Weiche (W4) das blattförmige Material in einen Wendeabschnitt transportiert, die Transportrichtung umkehrt und in Richtung der zweiten Weiche (W2) geändert wird, daß das blattförmige Material über die dritte Weiche (W3) dem zweiten Druckwerk (D2) zugeführt und die zweite Seite bedruckt wird, und
daß das blattförmige Material über die vierte Weiche (W4) ausgegeben wird.

## Claims

1. Method for operating a printer or copier,
wherein sheet-shaped material is supplied individually in succession, via an input section, to a first electrographic printing unit (D1) which prints an image pattern onto a sheet-shaped material,
the printed material is output individually in succession via an output section (42),
sheet-shaped material being supplied via the same input section (28) to an essentially identical second printing unit (D2),
the sheet-shaped material printed by the second printing unit (D2) being output via the shared output section (42),
and wherein switching is carried out between
a) a simplex operating mode in which, compared to the throughput of a single printing unit, a higher throughput of sheet-shaped material is generated, by supplying sheet-shaped material in alternation to the two printing units (D1, D2) via a shunt (W1) in the input section (28),
b) a duplex operating mode in which sheet-shaped material is supplied from the input section (28) to the first printing unit (D1) and the material is supplied from the first transfer printing transport path (44) via a connecting channel (48) to the second transfer printing transport path (46) of the second printing unit (D2) for printing the backside of the material, and
c) an emergency operating mode in which, given a malfunctioning first printing unit (D1) or given a malfunctioning second printing unit (D2), the malfunctioning printing unit (D1, D2) is shut off and the shunt (W1) supplies sheet-shaped material only to the non-malfunctioning printing unit (D1, D2).

2. Method according to claim 1, **characterized in that** in the simplex operating mode with increased throughput, sheet-shaped material is supplied to the first printing unit (D1) only via the first transfer printing transport path (44) and the sheet-shaped material is supplied to the second printing unit (D2) only via the separate, second transfer printing transport path (46).

3. Method according to one of the claims 1 or 2, **characterized in that** in the condition with a malfunctioning printing unit (D1, D2), the sheet-shaped material is supplied with a conveying speed that is only half compared to normal operation.

4. Method according to one of the claims 1 to 3, **characterized in that** the transfer printing transport path (44) of the first printing unit (D1) and the transfer printing transport path (46) of the second printing unit (D2) are each completed to a loop by the common connecting channel (48) as well as by one further channel (50, 52) each.

5. Method according to claim 4, **characterized in that** sheet-shaped material is conveyed in one transport direction in the connecting channel (48).

6. Method according to one of the preceding claims, **characterized in that** sheet-shaped material is turned over at an end of the connecting channel (48).

7. Method according to claim 6, **characterized in that** the sheet-shaped material, given transport from the first transfer printing transport path (44) to the second transfer printing transport path (46), is turned over by a turn-over means (W2, W3, W4).

8. Method according to claim 7, **characterized in that** the turn-over means contains a shunt (W2, W3, W4), **in that** the sheet-shaped material, for being turned over, is first conveyed past the shunt (W2, W3, W4) on a first conveying path in a conveying direction into a turn-over section, **in that**, subsequently, the conveying direction is reversed, and **in that** the shunt (W2, W3, W4) conveys the sheet-shaped material to a second conveying path in the other conveying direction.

9. Method according to one of the preceding claims, **characterized in that**, in duplex printing mode, the sheet-shaped material is first supplied to the first transfer printing transport path (44) and is then supplied to the second transfer printing transport path (46), **in that** the sheet-shaped material printed by the second printing unit (D2) is re-supplied to the first transfer printing transport path (44) while being turned over, and **in that**, finally, the sheet-shaped material is supplied to the second transfer printing transport path (46) without being turned over and is then output.

10. Method according to one of the preceding claims, **characterized in that** the first transfer printing transport path (44), the connecting channel (48) and a feeder channel (50) form a closed transport path, wherein the feeder channel can transport sheet-shaped material in both directions and supplies sheet-shaped material to the second transfer printing transport path (46).

11. Method according to one of the preceding claims, **characterized in that** the second transfer printing transport path (46), the connecting channel (48) and a discharge channel (52) for sheet-shaped material form a closed transport path, wherein the discharge channel (52) can convey sheet-shaped material in both directions and connects the first transfer printing transport path to the output section.

12. Method according to one of the preceding claims, **characterized in that** a turn-over means (W5) that turns the sheet-shaped material over before being deposited is arranged following the output section (42) as viewed in conveying direction of the sheet-shaped material.

13. Method according to claim 8, **characterized in that** in addition to the first shunt (W1) arranged in the input section (28) a second shunt (W2) is arranged at the junction between the first transfer printing transport path (44) and the connecting channel (48) and the discharge channel (52), **in that** a third shunt (W3) is arranged at the junction between the connecting channel (48), second transfer printing transport path (46) and feeder channel (50), and **in that** a fourth shunt (W4) is arranged at the junction between second transfer printing transport path (46) and discharge channel (52), one of the second, third or fourth shunts (W2, W3, W4) being used as shunt for the turn-over means.

14. Method according to claim 13, **characterized in that**, in the operating mode of duplex printing with printing on both sides of the single sheets, the sheet-shaped material is supplied to the first printing unit (D1) via the input section (28) and the first shunt (W1) and the first side is printed thereat,
**in that** the sheet-shaped material is transported to the second printing unit (D2) via the second shunt (W2) and the third shunt (W3) and the first side is then printed thereat,
**in that**, for printing the second side, the sheet-shaped material is transported to the fourth shunt (W4), the sheet-shaped material is transported into a turn-over section after passing the fourth shunt (W4), the conveying direction is reversed and is modified in the direction of the second shunt (W2), **in that** the sheet-shaped material is supplied to the first printing unit (D1) via the third shunt (W3) and the first shunt (W1) and the second side is printed,
**in that** the sheet-shaped material is supplied to the second printing unit (D2) via the second shunt (W2) and the third shunt (W3) and the second side is printed, and
**in that** the sheet-shaped material is output via the fourth shunt (W4).

15. Method according to claim 13, **characterized in that**, in the operating mode of duplex printing with printing on both sides of the single sheets, the sheet-shaped material is supplied with the front side to the first printing unit (D1) via the input section (28) and the first shunt (W1) and the front side is printed thereat,
**in that** the sheet-shaped material, while being turned over, is transported to the second printing unit (D2) via the second shunt (W2) and the third shunt (W3) and the backside is then printed,
**in that** the sheet-shaped material is supplied with its backside to the first printing unit (D1) via the fourth shunt (W4), the second shunt (W2), the third shunt (W3) and the first shunt (W1) and is printed,
**in that** the sheet-shaped material is supplied, while being turned over, to the second printing unit (D2) via the second shunt (W2) and the third shunt (W3) and the front side is printed, and
**in that** the sheet-shaped material is output via the fourth shunt (W4).

16. Method according to one of the preceding claims 14 or 15, **characterized in that**, given a malfunctioning first printing unit (D1) or given a malfunctioning second printing unit (D2), the malfunctioning printing unit (D1, D2) is turned off and the duplex mode ensues exclusively with the non-malfunctioning printing unit (D1, D2).

17. Method according to claim 16, **characterized in that**, in duplex mode with deactivated second printing unit (D2), the sheet-shaped material is supplied to the first printing unit (D1) via the input section (28) and the first shunt (W1) and the first side is printed thereat,
**in that** the sheet-shaped material is transported in the direction of the fourth shunt (W4) via the second shunt (W2), the sheet-shaped material is transported into a turn-over section (52) after passing the second shunt (W2), the conveying direction is reversed and modified in the direction of the third shunt (W3), **in that** the sheet-shaped material is re-supplied to the first printing unit (D1) via the third shunt (W3) and the first shunt (W1) and the second side is printed, and
**in that** the sheet-shaped material is output via the second shunt (W2) and the fourth shunt (W4).

18. Method according to claim 16, **characterized in that**, in duplex mode with deactivated first printing unit (D1), the sheet-shaped material is supplied to the second printing unit (D2) via the input section (28), the first shunt (W1) and the third shunt (W3), and the first side is printed thereat,
**in that**, for printing the second side, the sheet-shaped material is transported to the fourth shunt (W4), the sheet-shaped material is transported into a turn-over section after passing the fourth shunt (W4), the conveying direction is reversed and modified in the direction of the second shunt (W2), **in that** the sheet-shaped material is supplied to the second printing unit (D2) via the third shunt (W3) and the second side is printed, and
**in that** the sheet-shaped material is output via the fourth shunt (W4).

## Revendications

1. Procédé pour faire fonctionner un appareil d'impression ou un copieur,
dans lequel une matière en feuilles est amenée feuille à feuille l'une après l'autre par une section d'entrée à un premier élément d'impression électrographique (D1) qui imprime une épreuve sur la matière en feuilles,
dans lequel la matière imprimée est délivrée feuille à feuille l'une après l'autre par une section de sortie (42),
la matière en feuilles étant amenée par la même section d'entrée (28) à un deuxième élément d'impression (D2) sensiblement identique,
la matière en feuilles imprimée par le deuxième élément d'impression (D2) étant délivrée par la section de sortie commune (42),
et dans lequel une commutation est effectuée entre
a) un mode de fonctionnement simplex, dans lequel la quantité traitée de matière en feuilles est augmentée par rapport à la quantité traitée par un seul élément d'impression en amenant la matière en feuilles aux deux éléments d'impression (D1, D2) par un élément d'aiguillage (W1) agencé dans la section d'entrée (28),
b) un mode de fonctionnement duplex dans lequel la matière en feuilles est amenée par la section d'entrée (28) et le premier élément d'impression (D1), et la matière est amenée du premier chemin de défilement et de reproduction (44) par un canal de raccordement (48) au deuxième chemin de défilement et de reproduction (46) du deuxième élément d'impression (D2) en vue d'imprimer la matière au verso, et
c) un mode de fonctionnement d'urgence, dans lequel, lorsque le premier élément d'impression (D1) est en dérangement ou bien lorsque le deuxième élément d'impression (D2) est en dérangement l'élément d'impression (D1, D2) en dérangement est déconnecté et l'élément d'aiguillage (W1) n'amène encore la matière en feuilles qu'à l'élément d'impression (D1, D2) qui n'est pas en dérangement.

2. Procédé selon la revendication 1, **caractérisé en ce que**, dans le mode de fonctionnement simplex dans lequel la quantité traitée est élevée, la matière en feuilles est amenée au premier élément d'impression (D1) seulement par le premier chemin de défilement et de reproduction (44), et la matière en feuilles est amenée au deuxième élément d'impression (D2) seulement par le deuxième chemin de défilement et d'impression (46) distinct.

3. Procédé selon l'une des revendications 1 ou 2, **caractérisé en ce que**, lorsqu'un élément d'impression (D1, D2) est en dérangement, la matière en feuilles est amenée à une vitesse d'alimentation qui n'est que la moitié de celle du fonctionnement normal.

4. Procédé selon l'une des revendications 1 à 3, **caractérisé en ce que** le chemin de défilement et de reproduction (44) du premier élément d'impression (D1) et le chemin de défilement et d'impression (46) du deuxième élément d'impression (D2) forment chacun, avec le canal de raccordement commun et un autre canal (50, 52) pour chacun d'eux, un circuit bouclé.

5. Procédé selon la revendication 4, **caractérisé en ce que** la matière en feuilles est transportée dans un sens de défilement dans le canal de raccordement (48).

6. Procédé selon l'une des revendications précédentes, **caractérisé en ce que** la matière en feuilles est retournée à une extrémité du canal de raccordement (48).

7. Procédé selon la revendication 6, **caractérisé en ce que** la matière en feuilles est retournée par un dispositif de retournement (W2, W3, W4) lorsqu'elle est transportée du premier chemin de défilement et de reproduction (44) au deuxième chemin de défilement et de reproduction (46).

8. Procédé selon la revendication 7, **caractérisé en ce que** le dispositif de retournement comporte un élément d'aiguillage (W2, W3, W4), **en ce que**, pour retourner la matière en feuilles, celle-ci est transportée tout d'abord au niveau de l'élément d'aiguillage (W2, W3, W4) dans un premier chemin de défilement dans un sens de défilement jusque dans une section de retournement, **en ce que** le sens de défilement est ensuite inversé, et **en ce que** l'élément d'aiguillage (W2, W3, W4) transporte la matière en feuilles jusqu'à un deuxième chemin de défilement dans l'autre sens de défilement.

9. Procédé selon l'une des revendications précédentes, **caractérisé en ce qu'**en mode de fonctionnement duplex, la matière en feuilles est tout d'abord amenée au premier chemin de défilement et de reproduction (44), puis au deuxième chemin de défilement et de reproduction (46), **en ce que** la matière en feuilles imprimée par le deuxième élément d'impression (D2) est de nouveau amenée à l'état retourné au premier chemin de défilement et de reproduction (94), et **en ce que** la matière en feuilles est enfin amenée non retournée au deuxième chemin de défilement et de reproduction (46), puis est délivrée en sortie.

10. Procédé selon l'une des revendications précédentes, **caractérisé en ce que** le premier chemin de défilement et de reproduction (44), le canal de raccordement (48) et un canal d'amenée (50) forment un chemin de défilement fermé, grâce à quoi le canal d'amenée est apte à transporter la matière en feuilles dans les deux sens et amène la matière en feuilles au deuxième chemin de défilement et de reproduction (46).

11. Procédé selon l'une des revendications précédentes, **caractérisé en ce que** le deuxième chemin de défilement et de reproduction (46), le canal de raccordement (48) et un canal d'éloignement (52) pour la matière en feuilles forment un chemin de défilement fermé, grâce à quoi le canal d'éloignement (52) est apte à transporter la matière en feuilles dans les deux sens et raccorde le premier chemin de défilement et de reproduction à la section de sortie.

12. Procédé selon l'une des revendications précédentes, **caractérisé en ce qu'**un élément de retournement (W5), qui retourne la matière en feuilles avant de la déposer, est agencé en aval de la section de sortie (42) dans le sens de défilement de la matière en feuilles.

13. Procédé selon la revendication 8, **caractérisé en ce que**, en plus du premier élément d'aiguillage (W1) agencé dans la section d'entrée (28), un deuxième élément d'aiguillage (W2) est agencé à l'endroit de raccordement entre le premier chemin de défilement et de reproduction (44) et le canal de raccordement (48) et le canal d'éloignement (52), **en ce qu'**un troisième élément d'aiguillage (W3) est agencé à l'endroit de raccordement entre le canal de raccordement (48), le deuxième chemin de défilement et de reproduction (46) et le canal d'amenée (50), et **en ce qu'**un quatrième élément d'aiguillage (W4) est agencé à l'endroit de raccordement entre le deuxième chemin de défilement et de reproduction (46) et le canal d'amenée (52), grâce à quoi l'un des deuxième, troisième ou quatrième éléments d'aiguillage (W2, W3, W4) est utilisé comme élément d'aiguillage du dispositif de retournement.

14. Procédé selon la revendication 13, **caractérisé en ce que**, dans le mode de fonctionnement duplex dans lequel des feuilles individuelles sont imprimées sur les deux faces, la matière en feuilles est amenée, par la section d'entrée (28) et le premier élément d'aiguillage (W1), au premier élément d'impression (D1) où elle est imprimée au recto,
**en ce que** la matière en feuilles est transportée, par le deuxième élément d'aiguillage (W2) et le troisième élément d'aiguillage (W3), au deuxième élément d'impression (D2) où elle est imprimée au recto,
**en ce que**, pour imprimer le verso, la matière en feuilles est transportée vers le quatrième élément d'aiguillage (W4), après avoir passé le quatrième élément d'aiguillage (W4) la matière en feuilles est transportée dans une section de retournement, le sens de défilement est inversé et modifié en direction du deuxième élément d'aiguillage (W2), **en ce que** la matière en feuilles est amenée par le troisième élément d'aiguillage (W3) et le premier élément d'aiguillage (W1) au premier élément d'impression (D1) où elle est imprimée au verso,
**en ce que** la matière en feuilles est amenée par le deuxième élément d'aiguillage (W2) et le troisième élément d'aiguillage (W3) au deuxième élément d'impression (D2) où elle est imprimée au verso,et
**en ce que** la matière en feuilles est délivrée en sortie par le quatrième élément d'aiguillage (W4).

15. Procédé selon la revendication 13, **caractérisé en ce que**, dans le mode de fonctionnement duplex dans lequel les feuilles individuelles sont imprimées sur les deux faces, le recto de la matière en feuilles est amené, par la section d'entrée (28) et le premier élément d'aiguillage (W1), au premier élément d'impression (D1) où il est imprimé,
**en ce que** la matière en feuilles est transportée à l'état retourné, par le deuxième élément d'aiguillage (W2) et le troisième élément d'aiguillage (W3), au deuxième élément d'impression (D2) où elle est imprimée au verso,
**en ce que** le verso de la matière en feuilles est amené par le quatrième élément d'aiguillage (W4), le deuxième élément d'aiguillage (W2), le troisième élément d'aiguillage (W3) et le premier élément d'aiguillage (W1), au premier élément d'impression (D1) où il est imprimé,
**en ce que** la matière en feuilles est amenée à l'état retourné, par le deuxième élément d'aiguillage (W2) et le troisième élément d'aiguillage (W3), au deuxième élément d'impression (D2) où elle est imprimée au recto, et
**en ce que** la matière en feuille est délivrée en sortie par le quatrième élément d'aiguillage (W4).

16. Procédé selon l'une des revendications précédentes 14 ou 15, **caractérisé en ce que**, lorsque le premier élément d'impression (D1) est en dérangement ou bien lorsque le deuxième élément d'impression (D2) est en dérangement, l'élément d'impression (D1, D2) en dérangement est déconnecté, et le mode de fonctionnement duplex est mis en oeuvre exclusivement par l'élément d'impression (D1, D2) qui n'est pas en dérangement.

17. Procédé selon la revendication 16, **caractérisé en ce que**, dans le mode de fonctionnement duplex dans lequel le deuxième élément d'impression (D2) est déconnecté, la matière en feuilles est amenée, par la section d'entrée (28) et le premier élément d'aiguillage (W1), au premier élément d'impression (D1) où elle est imprimée au recto,
**en ce que** la matière en feuilles est-transportée, par le deuxième élément d'aiguillage (W2), en direction du quatrième élément d'aiguillage (W4), après avoir passé le deuxième élément d'aiguillage (W2) la matière en feuilles est transportée dans une section de retournement (52), le sens de défilement est inversé et modifié en direction du troisième élément d'aiguillage (W3), **en ce que** la matière en feuilles est de nouveau amenée, par le troisième élément d'aiguillage (W3) et le premier élément d'aiguillage (W1), au premier élément d'impression (D1) où elle est imprimé au verso, et
**en ce que** la matière en feuilles est délivrée en sortie par le deuxième élément d'aiguillage (W2) et le quatrième élément d'aiguillage (W4).

18. Procédé selon la revendication 16, **caractérisé en ce que**, dans le mode de fonctionnement duplex dans lequel le premier élément d'impression (D1) est déconnecté, la matière en feuilles est amenée par la section d'entrée (28), le premier élément d'aiguillage (W1) et le troisième élément d'aiguillage (W3), au deuxième élément d'impression (D2) où elle est imprimée au recto,
**en ce que**, pour imprimer le verso, la matière en feuilles est transportée vers le quatrième élément d'aiguillage (W4), après avoir passé le quatrième élément d'aiguille (W4) la matière en feuilles est transportée dans une section de retournement, le sens de défilement est inversé et modifié en direction du deuxième élément d'aiguillage (W2), **en ce que** la matière en feuilles est amenée par le troisième élément d'aiguillage (W3) au deuxième élément d'impression (D2) où elle est imprimée au verso, et
**en ce que** la matière en feuilles est délivrée en sortie par le quatrième élément d'aiguillage (W4).
